# EUROPÄISCHE PATENTSCHRIFT

(11) **EP 1 090 207 B1**
(45) Veröffentlichungstag und Bekanntmachung des Hinweises auf die Patenterteilung: **15.10.2003**
(21) Anmeldenummer: 99922153.4
(22) Anmeldetag: 03.05.1999
(51) Int. Cl.: E21D 21/00

(54) **ZUGANKER INSBESONDERE ZUR SICHERUNG VON FELSWÄNDEN SOWIE VERFAHREN ZUR HERSTELLUNG EINES DERARTIGEN ZUGANKERS**
TIE ROD ESPECIALLY FOR SECURING ROCK WALLS, AND A METHOD FOR PRODUCING SUCH A TIE ROD
TIRANT D'ANCRAGE, EN PARTICULIER POUR LA FIXATION DE PAROIS DE ROCHER, ET PROCEDE DE FABRICATION DUDIT TIRANT

(30) Priorität: 26.06.1998 DE 19828371
(43) Veröffentlichungstag der Anmeldung: 11.04.2001
(73) Patentinhaber: Sika Schweiz AG, 8064 Zürich (CH)
(72) Erfinder: BLEIBLER, Alexander, CH-8406 Winterthur (CH); SCHÜMPERLI, Ernesto, CH-8832 Wollerau (CH)
(74) Vertreter: Isler, Jörg
(86) Internationale Anmeldenummer: EP9902979
(87) Internationale Veröffentlichungsnummer: WO00000718

(56) Entgegenhaltungen:
- EP-A- 0 191 337
- EP-A- 0 548 832
- EP-A- 0 612 607
- WO-A-90/08877
- DE-A- 3 145 153
- DE-A- 4 342 529
- US-A- 4 296 060
- US-A- 4 307 979
- US-A- 4 538 940

## Beschreibung

Die Erfindung betrifft einen Zuganker für Bauzwecke, insbesondere zur Sicherung von Felswänden, mit einem aus einem Polymer-Composite bestehenden, an seinem kopfseitigen Ende ein Gewinde aufweisenden Ankerstab zur Aufnahme einer auf das Gewinde des Ankerstabs aufschraubbaren, vorzugsweise gegen eine Druckplatte abstützbaren Druckmutter.

Eine Gewindestange aus Fasermaterial ist etwa aus EP 0 191 337 A vorbekannt.

Zuganker dieser Art werden vor allem für die permanente Sicherung von instabilen Gebirgszonen, für die Systemankerung zwecks Erhöhung des Bauwiderstandes sowie für Sicherungsmaßnahmen im Untertage- und Spezialtiefbau eingesetzt. Die Ankerstangen werden zu diesem Zweck in Bohrungen der zu sichernden Felswände eingesetzt, mit einem Ankermörtel oder Ankerharz verklebt und mit der kopfseitig aufgeschobenen Druckplatte und einer auf das Gewinde aufgeschraubten Druckmutter verspannt. Bei den bekannten Zugankern besteht der Ankerstab vorwiegend aus Stahl oder aus Glasfasern, welche in einem speziellen Verfahren mit Polyestherharz oder Epoxidharz verklebt werden. Das sägezahnartige Gewinde wird in den Ankerstab eingeschnitten. Dabei wird als nachteilig empfunden, daß die Glasfasern an den Schnittstellen durchgetrennt werden, wodurch eine unerwünschte Materialschwächung auftritt.

Ausgehend hiervon liegt der Erfindung die Aufgabe zugrunde, einen Zuganker der eingangs angegebenen Art sowie ein Verfahren zu dessen Herstellung zu entwickeln, womit die Herstellung des Ankerstabs vereinfacht wird und dennoch eine höhere Zugkraft erzielbar ist.

Zur Lösung dieser Aufgabe werden die in den Ansprüchen 1, 12 und 15 angegebenen Merkmalskombinationen vorgeschlagen. Vorteilhafte Ausgestaltungen und Weiterbildungen der Erfindung ergeben sich aus den abhängigen Ansprüchen.

Der erfindungsgemäßen Lösung liegt vor allem der Gedanke zugrunde, daß bei durchgehenden Verstärkungsfasern auch im Bereich des Gewindes eine erhöhte Zugkraft erzielt werden kann. Um dies zu erreichen, wird gemäß der Erfindung vorgeschlagen, daß das Polymer-Composite eine Vielzahl sich über die gesamte Länge des Ankerstabs erstrekkende, in eine Bindemittelmatrix aus thermoplastischem Kunststoff eingebettete und im Gewindebereich ununterbrochene Verstärkungsfasern aufweist. Durch die Verwendung des thermoplastischen Kunststoffs ist es möglich, das Gewinde vorzugsweise unter Einwirkung von Druck und Wärme spanlos in den Ankerstab einzuformen. Um eine zuverlässige Handhabung zu gewährleisten, beträgt der Glasumwandlungspunkt des verwendeten thermoplastischen Kunststoffs mindestens 100 °C und der Fließübergangspunkt mindestens 160 °C.

Eine bevorzugte Ausgestaltung der Erfindung sieht vor, daß die Verstärkungsfasern Kohlenstoffasern enthalten oder als solche ausgebildet sind. Vorteilhafterweise werden hierfür Hybridfasern vorwiegend bestehend aus Kohlenstoff-, Glas- und/oder Aramidfasern verwendet, die in ihrer Gesamtheit eine hohe, dem Stahl entsprechende Scherfestigkeit aufweisen. Um eine weitere Verbesserung in dieser Hinsicht zu erhalten, bilden die Verstärkungsfasern einen mit dem Bindemittel getränkten Flechtschlauch, in dem zweckmäßig rein axial ausgerichtete Kohlenstoffasern oder Kohlenstoffaserstränge angeordnet sind, in die eine Vielzahl Glasfasern oder Glasfaserstränge überwiegend in Umfangsrichtung eingeflochten sein können.

Als Bindemittelmatrix ist zweckmäßig ein thermoplastischer Kunststoff aus der Gruppe Polyolefine, Vinylpolymere, Polyamide, Polyester, Polyacetale, Polycarbonate, thermoplastische Polyurethane und Ionomere vorgesehen. Um eine zementfreie Verankerung in der Fels- oder Bauwerksbohrung zu ermöglichen, kann es von Vorteil sein, wenn das thermoplastische Bindemittel unter der Einwirkung von Wärme plastifizierbar und zugleich quellfähig ist.

In Verbindung mit den Kohlenstoffasern wird im Zuge der Plastifizierung der Bindemittelmatrix beim Einbringen des Gewindes eine spannungsfreie Einbettung der Verstärkungsfasern gewährleistet.

Bei der Herstellung des erfindungsgemäßen Zugankers wird zweckmäßig eine Vielzahl von endlosen Verstärkungsfasern im Koextrusionsverfahren oder Pultrusionsverfahren in die Bindemittelmatrix aus thermoplastischem Material eingebettet. Nach dem Ablängen des Ankerstabs kann das Gewinde unter Einwirkung von Druck und vorzugsweise von Wärme spanlos und ohne Auftrennen der Verstärkungsfasern in den Ankerstab eingeformt werden.

Alternativ hierzu kann zur Herstellung des erfindungsgemäßen Zugankers ein zunächst trockener, aus Verstärkungsfasern gebildeter Flechtschlauch mit flüssigem thermoplastischen Bindemittel getränkt und unter Bildung des Ankerstabs ausgehärtet werden. Das Gewinde und gegebenenfalls eine Mehrzahl Querrillen werden zweckmäßig vor dem Aushärten des Bindemittels in den Ankerstab und in dessen Flechtschlauch eingeformt. Grundsätzlich ist es jedoch auch möglich, das Gewinde und gegebenenfalls eine Mehrzahl Querrillen nach dem Aushärten des Bindemittels unter Einwirkung von Druck und Wärme in den Ankerstab einzuformen.

Zur Verankerung des erfindungsgemäßen Zugankers in einer Fels- oder Bauwerksbohrung kann gemäß der Erfindung der in die Bohrung eingesetzte Ankerstab über seinen zentralen Hohlraum lokal über den Fließumwandlungspunkt seines Bindemittels hinaus aufgeheizt und stoffschlüssig und/oder formschlüssig mit der Bohrungswand verbunden werden. Bei Verwendung eines quellfähigen Bindemittels kann der Ankerstab hierbei zusätzlich unter Aufquellen des Bindemittels lokal aufgeheizt werden. Zum lokalen Aufheizen des Ankerstabs wird vorzugsweise eine Heizlanze in die Bohrung des Ankerstabs eingeführt und elektrisch aufgeheizt.

Im folgenden wird die Erfindung anhand eines in der Zeichnung in schematischer Weise dargestellten Ausführungsbeispiels näher erläutert. Es zeigen
- Fig. 1: eine Seitenansicht eines Zugankers, bestehend aus Ankerstab, Druckplatte und Druckmutter in Explosionsdarstellung;
- Fig. 2: einen vergrößerten Ausschnitt aus dem Ankerstab in längs geschnittener Darstellung.

Der in der Zeichnung dargestellte Zuganker ist als Klebeanker ausgebildet. Er eignet sich insbesondere als Felsanker für die permanente und temporäre Sicherung von instabilen Gebirgszonen sowie zur Erhöhung der Standfestigkeit des Gebirges beim Tunnel- und Stollenbau. Er umfaßt einen Ankerstab 10, in welchen ein kopfseitiges Gewinde 12 eingeformt ist, eine Druckplatte 14 und eine auf das Gewinde 12 des Ankerstabs aufschraubbare Druckmutter 16. Der Ankerstab weist einen zentralen Hohlraum 22 auf und ist an seiner Spitze durch eine abnehmbare Kappe 24 geschützt. Er besteht aus einem Polymer-Composite mit vorwiegend aus Kohlenstoffasern (Hybride) bestehenden Verstärkungsfasern 18, die in eine Bindemittelmatrix 20 aus thermoplastischem Kunststoff eingebettet sind. Die endlosen Verstärkungsfasern 18 werden zweckmäßig im Koextrusionsverfahren oder im Pultrusionsverfahren in die Bindemittelmatrix 20 eingebettet und nach dem Aushärten in die gewünschte Ankerstablänge abgelängt. Die thermoplastische Bindemittelmatrix 20 sorgt dafür, daß der Ankerstab bei Gebrauchstemperatur ausreichend steif ist und durch Aufheizen auf eine Temperatur oberhalb des Glasumwandlungspunkts plastisch verformbar ist. Das Gewinde 12 kann demgemäß unter Einwirkung von Druck und gegebenenfalls von Wärme ohne Auftrennen der Verstärkungsfasern 18 in den vorgefertigten Ankerstab 10 eingebracht werden. Dadurch tritt im Bereich des Gewindes keine unzulässige Materialschwächung auf. Weiter können über die ganze Länge im Abstand voneinander angeordnete Querrillen 26 in den Ankerstab 10 eingepreßt werden, die eine bessere Verankerung im injizierten Material gewährleisten.

Zusammenfassend ist folgendes festzuhalten: Die Erfindung gemäß den Merkmalen des Anspruchs 1 bezieht sich auf einen Zuganker für Bauzwecke, insbesondere einen als Klebeanker ausgebildeten Felsanker. Der Zuganker weist einen aus einem Polymer-Composite bestehenden, an seinem kopfseitigen Ende ein sägezahnartiges Gewinde 12 aufweisenden Ankerstab 10 zur Aufnahme einer gegen eine Druckplatte 14 abstützbaren Druckmutter 16, die auf das Gewinde 12 des Ankerstabs aufgeschraubt wird. Um eine besonders effiziente Herstellbarkeit ohne Einbuße an Zugfestigkeit zu gewährleisten, weist das Polymer-Composite des Ankerstabs 10 eine Vielzahl von sich über die gesamte Länge des Ankerstabs erstreckenden, in eine Bindemittelmatrix 20 aus thermoplastischem Kunststoff eingebetteten und im Gewindebereich ununterbrochenen Verstärkungsfasern 18 auf. Das Gewinde 12 kann unter Einwirkung von Druck und gegebenenfalls von Wärme spanlos in den Ankerstab 10 eingeformt werden.

## Patentansprüche

1. Zuganker für Bauzwecke, insbesondere Felsanker, mit einem aus einem Polymer-Composite bestehenden, an seinem kopfseitigen Ende ein Gewinde (12) aufweisenden Ankerstab zur Aufnahme einer auf das Gewinde des Ankerstabs aufschraubbaren, vorzugsweise gegen eine Druckplatte (14) abstützbaren, Druckmutter, wobei das Polymer-Composite eine Vielzahl von sich über die gesamte Länge des Ankerstabs (10) erstreckenden, in eine Bindemittelmatrix (20) aus thermoplastischem Kunststoff eingebetteten und im Gewindebereich am Kopfseitigen Ende des zugankers ununterbrochenen Verstärkungsfasern (18) aufweist, **dadurch gekennzeichnet, daß** der Glasumwandlungspunkt des thermoplastischen Kunststoffs mindestens 100 °C und der Fließübergangspunkt mindestens 160 °C beträgt.

2. Zuganker nach Anspruch 1, **dadurch gekennzeichnet, daß** das Gewinde (12) vorzugsweise unter Einwirkung von Druck und Wärme spanlos in den Ankerstab (10) eingeformt ist.

3. Zuganker nach Anspruch 1 oder 2, **dadurch gekennzeichnet, daß** die Verstärkungsfasern (18) Kohlenstoffasern enthalten oder als solche ausgebildet sind.

4. Zuganker nach einem der Ansprüche 1 bis 3, **dadurch gekennzeichnet, daß** die Verstärkungsfasern Hybride bestehend aus Kohlenstoffasern, Glasfasern und/oder

5. Zuganker nach einem der Ansprüche 1 bis 4, **dadurch gekennzeichnet, daß** die Verstärkungsfasern (18) einen mit dem thermoplastischen Kunststoff der Bindemittelmatrix (20) getränkten Flechtschlauch bilden.

6. Zuganker nach Anspruch 5, **dadurch gekennzeichnet, daß** in dem Flechtschlauch rein axial ausgerichtete Kohlenstoffasern oder Kohlenstoffaserstränge angeordnet sind.

7. Zuganker nach Anspruch 5 oder 6, **dadurch gekennzeichnet, daß** in den Flechtschlauch eine Vielzahl Glasfasern oder Glasfaserstränge überwiegend in Umfangsrichtung eingeflochten sind.

8. Zuganker nach einem der Ansprüche 1 bis 7, **dadurch gekennzeichnet, daß** der Ankerstab (10) in axialem Abstand voneinander angeordnete Querrillen (26) aufweist.

9. Zuganker nach einem der Ansprüche 1 bis 8, **dadurch gekennzeichnet, daß** als Bindemittelmatrix (20) ein thermoplastischer Kunststoff aus der Gruppe Polyolefine, Vinylpolymere, Polyamide, Polyester, Polyacetale, Polycarbonate, Polyurethane und Ionomere vorgesehen ist.

10. Zuganker nach einem der Ansprüche 1 bis 9, **dadurch gekennzeichnet, daß** die thermoplastische Bindemittelmatrix (20) unter Einwirkung von Wärme quellfähig ist.

11. Zuganker nach einem der Ansprüche 1 bis 10, **dadurch gekennzeichnet, daß** der Ankerstab (10) als Hohlstab, vorzugsweise mit einem zentralen, durchgehenden Hohlraum (22) ausgebildet ist.

12. Verwendung des Zugankers nach einem der Ansprüche 1 bis 11 zur Verankerung in einer Fels- oder Bauwerksbohrung, wobei der in die Bohrung eingesetzte Ankerstab (10) über einen zentralen Hohlraum (22) lokal über den Fließumwandlungspunkt des thermoplastischen Kunststoffs seiner Bindemittelmatrix (20) aufgeheizt und stoffschlüssig und/oder formschlüssig mit der Bohrungswand verbunden wird.

13. Verwendung nach Anspruch 12, **dadurch gekennzeichnet, daß** der Ankerstab (10) unter Aufquellen seiner Bindemittelmatrix lokal aufgeheizt wird.

14. Verwendung nach Anspruch 12 oder 13, **dadurch gekennzeichnet, daß** zum lokalen Aufheizen des Ankerstabs (10) eine Heizlanze in den Hohlraum (22) des Ankerstabs (10) eingeführt und dort vorzugsweise elektrisch aufgeheizt wird.

15. Verwendung des Zugankers nach einem der Ansprüche 1 bis 11 zur Verankerung in einer Fels- oder Bauwerksbohrung, **dadurch gekennzeichnet, daß** der in die Felsoder Bauwerksbohrung eingesetzte Ankerstab (10) über einen zentralen, durch den Ankerstab längs hindurchgehenden Hohlraum (22) so mit flüssigem Zement oder Kunststoff beaufschlagt wird, daß dieser aus der Spitze des Ankerstabs austritt und den Zwischenraum zwischen Ankerstab und Bohrungswand zumindest teilweise ausfüllt und dort aushärtet.

## Claims

1. Tie rod for construction purposes, especially a rock anchor, with an anchor rod which consists of a polymer composite, has a thread (12) at its head end and is intended for receiving a thrust nut which can be screwed onto the thread of the anchor rod and can preferably be supported against a thrust plate (14), the polymer composite having a multiplicity of reinforcing fibres (18), which extend over the entire length of the anchor rod (10), are embedded in a binder matrix (20) of thermoplastic material and are uninterrupted in the region of the thread at the head end of the tie rod, **characterized in that** the glass transition point of the thermoplastic material is at least 100°C and the flow transition point is at least 160°C.

2. Tie rod according to Claim 1, **characterized in that** the thread (12) is formed into the anchor rod (10) by a non-cutting method of working, preferably under the effect of pressure and heat.

3. Tie rod according to Claim 1 or 2, **characterized in that** the reinforcing fibres (18) include carbon fibres or are formed as such.

4. Tie rod according to one of Claims 1 to 3, **characterized in that** the reinforcing fibres include hybrids comprising carbon fibres, glass fibres and/or aramid fibres.

5. Tie rod according to one of Claims 1 to 4, **characterized in that** the reinforcing fibres (18) form a braided tube impregnated with the thermoplastic material of the binder matrix (20).

6. Tie rod according to Claim 5, **characterized in that** only axially aligned carbon fibres or carbon fibre strands are arranged in the braided tube.

7. Tie rod according to Claim 5 or 6, **characterized in that** a multiplicity of glass fibres or glass fibre strands are woven into the braided tube predominantly in the circumferential direction.

8. Tie rod according to one of Claims 1 to 7, **characterized in that** the anchor rod (10) has transverse grooves (26) arranged with an axial spacing from one another.

9. Tie rod according to one of Claims 1 to 8, **characterized in that** a thermoplastic material from the group of polyolefins, vinyl polymers, polyamides, polyesters, polyacetals, polycarbonates, polyurethanes and ionomers is provided as the binder matrix (20).

10. Tie rod according to one of Claims 1 to 9, **characterized in that** the thermoplastic binder matrix (20) is capable of swelling under the effect of heat.

11. Tie rod according to one of Claims 1 to 10, **characterized in that** the anchor rod (10) is formed as a hollow rod, preferably with a central, continuous hollow space (22).

12. Use of the tie rod according to one of Claims 1 to 11 for anchoring in a hole drilled in rock or a building structure, the anchor rod (10) inserted into the drilled hole being heated up locally beyond the flow transition point of the thermoplastic material of its binder matrix (20) via a central hollow space (22) and bonded with the wall of the drilled hole in adhesive/cohesive and/or interlocking engagement.

13. Use according to Claim 12, **characterized in that** the anchor rod (10) is heated up locally by making its binder matrix swell.

14. Use according to Claim 12 or 13, **characterized in that**, for the local heating up of the anchor rod (10), a heating lance is introduced into the hollow space (22) of the anchor rod (10) and heated up there, preferably electrically.

15. Use of the tie rod according to one of Claims 1 to 11 for anchorage in a hole drilled in rock or a building structure, **characterized in that** the anchor rod (10) inserted into the hole drilled in rock or a building structure has liquid cement or plastic applied to it via a central hollow space (22), passing longitudinally through the anchor rod, in such a way that the said cement or plastic emerges from the tip of the anchor rod and at least partly fills the intermediate space between the anchor rod and the wall of the drilled hole and hardens there.

## Revendications

1. Tirant d'ancrage pour des besoins de construction, en particulier ancre de roche, avec une barre d'ancrage composée d'un composite polymère et présentant un filetage (12) sur son extrémité du côté de la tête pour la réception d'un écrou de serrage pouvant être vissé sur le filetage de la barre d'ancrage et pouvant être de préférence en appui sur une plaque de serrage (14), moyennant quoi le composite polymère présente une multitude de fibres de renforcement (18) s'étendant sur toute la longueur de la barre d'ancrage (10) et incorporées dans une matrice de liant (20) en matière synthétique thermoplastique et ininterrompues à l'extrémité du côté de la tête du tirant d'ancrage dans la zone du filetage, **caractérisé en ce que** la température de vitrification de la matière synthétique thermoplastique est d'au moins 100°C, et le point de transformation pour la liquéfaction, d'au moins 160°C.

2. Tirant d'ancrage selon la revendication 1, **caractérisé en ce que** le filetage (12) est de préférence moulé dans la barre d'ancrage (10) sans enlèvement de copeaux sous l'effet de la pression et de la chaleur.

3. Tirant d'ancrage selon la revendication 1 ou 2, **caractérisé en ce que** les fibres de renforcement (18) contiennent des fibres de carbone, ou sont réalisées en tant que telles.

4. Tirant d'ancrage selon l'une quelconque des revendications 1 à 3, **caractérisé en ce que** les fibres de renforcement contiennent des hybrides se composant de fibres de carbone, fibres de verre et/ou fibres d'aramide.

5. Tirant d'ancrage selon l'une quelconque des revendications 1 à 4, **caractérisé en ce que** les fibres de renforcement (18) forment une gaine tressée imbibée avec la matière synthétique thermoplastique de la matrice de liant (20).

6. Tirant d'ancrage selon la revendication 5, **caractérisé en ce que** des fibres de carbone ou des faisceaux de fibres de carbone orientés uniquement axialement, sont aménagés dans la gaine tressée.

7. Tirant d'ancrage selon la revendication 5 ou 6, **caractérisé en ce qu'**une multitude de fibres de verre ou de faisceaux de fibres de verre sont tressés dans la gaine tressée, essentiellement en direction périphérique.

8. Tirant d'ancrage selon l'une quelconque des revendications 1 à 7, **caractérisé en ce que** la barre d'ancrage (10) présente des sillons transversaux (26) aménagés à distance axiale les uns des autres.

9. Tirant d'ancrage selon l'une quelconque des revendications 1 à 8, **caractérisé en ce qu'**une matière synthétique thermoplastique du groupe des polyoléfines, polymères de vinyle, polyamides, polyesters, polyacétals, polycarbonates, polyuréthanes et ionomères, est prévue en guise de matrice de liant (20).

10. Tirant d'ancrage selon l'une quelconque des revendications 1 à 9, **caractérisé en ce que** la matrice de liant (20) thermoplastique présente une capacité de gonflement sous l'effet de la chaleur.

11. Tirant d'ancrage selon l'une quelconque des revendications 1 à 10, **caractérisé en ce que** la barre d'ancrage (10) est réalisée sous la forme d'une barre creuse, de préférence avec un espace creux (22) central d'un seul tenant.

12. Utilisation du tirant d'ancrage selon l'une quelconque des revendications 1 à 11 pour l'ancrage dans une forure d'un rocher ou d'une construction, où la barre d'ancrage (10) placée dans la forure est échauffée localement via un espace creux (22) central au-delà du point de transformation pour la liquéfaction de la matière synthétique thermoplastique de sa matrice de liant (20), et est reliée par conjugaison de matériaux et/ou conjugaison de formes avec la paroi de forage.

13. Utilisation selon la revendication 12, **caractérisée en ce que** la barre d'ancrage (10) est localement échauffée par le gonflement de sa matrice de liant.

14. Utilisation selon la revendication 12 ou 13, **caractérisée en ce que** pour l'échauffement local de la barre d'ancrage (10), une lance de chauffage est introduite dans l'espace creux (22) de la barre d'ancrage (10), et y est de préférence échauffée électriquement.

15. Utilisation du tirant d'ancrage selon l'une quelconque des revendications 1 à 11 pour l'ancrage dans une forure d'un rocher ou d'une construction, **caractérisée en ce que** la barre d'ancrage (10) insérée dans la forure du rocher ou de la construction est alimentée en ciment liquide ou matière synthétique via un espace creux (22) central traversant la barre d'ancrage dans le sens longitudinal, de manière à ce que celui-ci ou celle-ci ressorte par la pointe de la barre d'ancrage et remplisse au moins partiellement l'espace intermédiaire entre la barre d'ancrage et la paroi de forage, pour y durcir.
